# EUROPÄISCHE PATENTANMELDUNG

(11) **EP 0 296 276 A2**
(43) Veröffentlichungstag der Anmeldung: **28.12.1988**
(21) Anmeldenummer: 87110716.5
(22) Anmeldetag: 24.07.1987
(51) Int. Cl.: F24H 1/28, F24H 9/00, F28F 1/40

(54) **Heizungskessel**

(30) Priorität: 22.06.1987 DE 8708644 U
(71) Anmelder: Viessmann, Hans, Dr., D-95030 Hof/Saale (DE)
(72) Erfinder: Viessmann, Hans, Dr., D-95030 Hof/Saale (DE)
(74) Vertreter: Wolf, Günter, Dipl.Ing.

(57) **Zusammenfassung**

Der Heizungskessel besteht aus einem wasserführenden Gehäuse (4), in dem eine Brennkammer (3) mit mindestens einem Überleitungsraum (3ʺ) angeordnet ist, von dem aus mehrere Heizgaszugrohre (1) zu einer Rauchgassammelkammer (12) mit Abzugsanschlußstutzen (11) geführt sind. Der Durchmesser der Heizgaszugrohre (1) beträgt 7 - 16 cm, vorzugsweise 9 - 13 cm. die Heizgaszugrohre (1) weisen innen Übertragungsflächenvergrößerungen (2) in Form von radial orientierten, sich gerade erstreckenden oder schraubenlinienförmig verwundenen Längsverrippungen (2ʹ) auf, wobei die Heizgaszugrohre (1) um oder teilweise um und über oder über der Brennkammer (3) angeordnet sind. Durch diese Ausbildung wird die Anzahl der Heizgaszugrohre (1) im Vergleich zu einem Heizungskessel gleicher Leistungsgröße um 20 bis 25 % und damit der Fertigungs- und Schweißarbeitsaufwand für derartige Kessel reduziert.

## Beschreibung

Die Erfindung betrifft Heizungskessel für mittlere (ca. 60 bis 1.800 KW) und höhere Leistungsbereiche (ca. 1.800 - 6.000 KW) gemäß Oberbegriff des Hauptanspruches.

Derartige Heizungskessel sind allgemein bekannt und in Benutzung. Druckschriftlich kann hierzu auf die Prospekte 9444136-3 und 9444137-2 der Viessmann Werke verwiesen werden aber auch auf die DE- A-28 24 185, bei der im Gegensatz zu den Gegenständen der Prospekte die Heizgaszugrohre rings um die Brennkammer angeordnet sind. Bei diesen vorbekannten Heizgaszugrohren handelt es sich um innen glatte Rohre mit kleinem Durchmesser und um eine leistungsangepaßte Übertragungsfläche für den betreffenden Kessel im Kessel unterbringen zu können, sind entweder eine Vielzahl von Rohren mit entsprechendem Herstellungsaufwand einzubauen, oder es muß, wie im Falle der DE-A -28 24 185 ein separater Nachschaltwärmetauscher ebenfalls mit entsprechendem Herstellungs- und Einbauaufwand vorgesehen werden, um die erzeugte Wärme im Heizungskessel in zufriedenstellender Weise ausnutzen zu können. In Rücksicht auf die Vielzahl der Heizgaszugrohre und eine möglichst kleine Breitenbemessung des Kesselgehäuses gemäß Prospekt 9444136-3 sind die Rohre über der Brennkammer angeordnet, wodurch sich aber eine aufwendige Gestaltung der umschließenden Wandungen des wasserführenden Gehäu ses in Form zweier übereinandergesetzter und sich teilweise durchschneidender Zylinder ergibt. Bei den vorbekannten Kesseln für höhere Leistungsbereiche gemäß Prospekt 9444137-2 ist zwar das umschließende Gehäuse bei exzentrisch angeordneter Brennkammer wünschenswert zylindrisch ausgebildet, dies führt aber zu einem relativ großen Durchmesser des Umschließungsgehäuses, der auch dann nicht wesentlich reduzierbar wäre, wenn alle Heizgaszugrohre in bspw. zwei Lagen rings um die Brennkammer angeordnet würden.

Der Erfindung liegt somit, orientiert am vorbekannten Stand der Technik, die Aufgabe zugrunde, ausgehend von diesem Stand der Technik, Heizungskessel der eingangs genannten Art dahingehend zu verbessern, den Herstellungsaufwand bezüglich der Einbringung der notwendigen Wärmetauschfläche wesentlich zu reduzieren.

Diese Aufgabe ist mit einem Heizkessel der eingangs genannten Art nach der Erfindung durch die im Kennzeichen des Hauptanspruches angeführten Merkmale gelöst. Vorteilhafte Weiterbildungen ergeben sich nach den Unteransprüchen.

Durch diese Ausbildung, die nicht nur auf dem Gedanken beruht, die Querschnitte der Heizgaszugrohre bzw. deren Durchmesser einfach zu vergrößern, sondern innerhalb der Rohre gleichzeitig auch noch für eine Übertragungsflächenvergrößerung zu sorgen, wird es erst möglich, Rohre mit vergrößertem aber noch vertretbarem Durchmesser in geringerer Anzahl und damit reduziertem Einbauaufwand vorsehen zu können. Bei leistungsvergleichbaren Kesseln ergibt sich bezüglich der Anzahl vorteilhaft eine Reduzierung von 20 - 25 %. Theoretisch wäre eine Reduzierung der Anzahl querschnittskleiner Rohre, wie sie bisher zur Anwendung kamen, ebenfalls möglich, wenn man für eine Übertragungsflächenvergrößerung im Inneren dieser durchmesserkleineren Rohre sorgte. Dem steht aber entgegen, daß sich solche durchmesserkleinen Rohre nur außerordentlich schwierig mit solchen Vergrößerungen ausstatten ließen. Innenberippungen an rohrförmigen Gebilden sind zwar nach der GB-A -562 435 und nach der JP-A- 59-66648 bekannt, hierbei handelt es sich aber im ersten Fall um eine durchmessergroße Brennkammer, bei der die Anbringung der Innenrippen keinerlei Schwierigkeiten bereitet und im zweiten Fall um einen innen- und außenberippten Wärmetauscher mit radialen Gaszu- und Gasabgängen, der für den Einbau in Heizkessel schon aus diesem Grunde nicht geeignet ist.

Die Verwendung von Rohren mit relativ großdem Durchmesser im angegebenen Bereich ist vorteilhaft einer Automatikschweißung besser zugänglich, die Schweißfehlerquote reduziert sich entsprechend und ebenso reduziert sich die Zahl der Ansätze des Schweißgerätes. Da sich, frontal zu den Rohreinmündungen gesehen, auch die von diesen beanspruchten Fläche reduziert, kann auch die Verschlußtür des Kessels vorteilhaft klein gehalten werden.

Bevorzugt wird eine Ausbildung des Heizkessels derart, daß die Heizugaszugrohre bei entsprechender Distanz der Gehäuserückwand zum Brennkammerboden mindestens um das Ein- bis Zweifache ihres Rohrdurchmessers länger gehalten sind als die Brennkammer. Da dies ein Mehr an verfügbarer und wirksamer Wärmeübertragungsfläche zur Folgt hat, trägt auch diese Maßnahme vorteilhaft dazu bei, die Anzahl der erforderlichen Rohre, die die notwendige Wärmeübertragungsfläche repräsentieren sollen, reduzieren zu können oder in Weiterbildung eines der Heizgaszugrohre als innen glattes Bypassrohr auszubilden, d.h., bei diesem Rohr auf eine Wärmeübertragungsflächenvergrößerung zu verzichten, wobei dieses Bypassrohr sammelkammerseitig mit einem bimetall-betätigbaren Verschluß versehen ist. In Rücksicht auf eine möglichst kompakte Bauweise mit Zielrichtung auf möglichst kleine äußere Abmessungen kann der Heizkessel vorteilhaft auch derart ausgebildet werden, daß die Brennkammerwand unter Ausschluß ihres Bodenbereiches mindestens an einer Stelle mit einer wellenförmigen, in den Brennkammerinnenraum gerichteten Wölbung versehen ist und benachbarte Heizgaszugrohre an den Wölbungsverlauf herangerückt angeordnet sind, was noch näher erläutert wird.

Die Maßgabe, bei Kessel bzw. Brennkammern für den mittleren Leistungsbereich die insoweit neuartigen, durchmessergroßen und innen mit Wärmeübertragungsflächenvergrößerungen versehenen Heizgaszugrohre über der Brennkammer anzuordnen, nimmt darauf Rücksicht, daß für diesen Leistungsbereich durchaus möglichst geringe Breitenabmessungen wegen der Einbringbarkeit in Aufstellräume von Interesse sind, während dies für Kessel mit größeren Leistungsbereichen nicht von so wesentlichem Interesse ist, da hierfür in der Regel ausreichend große Zugangsmöglichkeiten zu den Aufstellräumen gegeben sind. Abgesehen davon steht natürlich nichts entgegen, bei Kesseln für größere Leistungsbereiche die Rohre ebenfalls über der Brennkammer anzuordnen.

Der angegebene Größenbereich für die Durchmesser der Heizgaszugrohre ist nach unten dadurch bedingt, daß sich bei ca. 70 mm Durchmesser Heizflächenvergrößerungen bspw. noch ohne große Probleme in die Rohre einbringen lassen, während wesentlich größere Rohre mit mehr als 16 cm Durchmesser die gesamte Heizkesselgeometrie sowohl hinsichtlich der Außenabmessungen als auch hinsichtlich zweckmäßiger und raumsparender Unterbringung solcher Rohre stört.

Soweit zwischen den Enden der Längsverrippungen zentrische Freiräume in den Heizgaszugrohren verbleiben, können in diesen ohne weiteres und in bekannter Weise Gasverdrängungseinsätze in langgestreckter Stabform angeordnet werden.

Wesentlicher Vorteil der ganzen neuartigen Heizkesselausbildung ist jedoch und zwar im wesentlichen unabhängig davon, ob die Heizgaszüge über der Brennkammer oder um die Brennkammer herum angeordnet sind, daß über den Umweg einer inneren Übertragungsflächenvergrößerung die bisher übliche große Anzahl von Heizgaszugrohren bei gleichbleibendem Wärmeübertragungsflächenangebot reduziert werden kann und damit der Herstellungsaufwand. Bezüglich der vorerwähnten in bezug auf die Länge der Brennkammer längere Bemessung der Heizgaszugrohre ist noch zu bemerken, daß bisher die Rückwand des wasserführenden Gehäuses möglichst dicht an die Rückwand bzw. den Boden der Brennkammer herangerückt wurde, wodurch die Heizgaszugrohre zwangsläufig nahezu die gleiche Länge wie die Brennkammer haben mußten. Dieses Prinzip ist beim vorliegenden Kessel in Weiterbildung gezielt verlassen, wobei sich durch eine relativ geringe Verlängerung des wasserführenden Gehäuses und der Heizgaszugrohre insgesamt ein Mehr an Übertragungsfläche unterbringen läßt, die ohne weiteres und aufs Ganze gesehen der Übertragungsfläche eines ganzen Rohres entsprechen kann.

Das gemäß Anspruch 2 bevorzugt ausgebildete Heizgaszugrohr soll in seinem kondensatkritischen Bereich derart ausgebildet sein , daß auch in ungünstigen Betriebsphasen eine schnelle Aufheizung dieses Bereiches erfolgen kann und daß insgesamt das Wärmeumsetzungsvermögen eines solchen Rohres erhöht ist und dadurch letztlich auch eine geringere Anzahl von Rohren für eine bestimmte umzusetzende Wärmemenge vorgesehen werden kann und dies mit der Maßgabe, dabei der zuströmseitigen hohen Heizflächenbelastung und dem sich ändernden Gasvolumen Rechnung zu tragen.

Durch dieses Rohr ist einerseits die gesamte Wärmeübergangsfläche des Rohres vergrößert und zwar insbesondere im kondensatkritischen Bereich, andererseits sind im Zuströmbereich besondere Maßnahmen getroffen, so daß sich dort die sehr heißen Heizgase nicht negativ auf das Heizgaszugrohr auswirken können und ferner ist damit der gesamte Zugwiderstand in Grenzen gehalten, und zwar durch einen vergrößerten Zuströmquerschnitt in diesem Bereich, was durch verschiedene Maßnahmen bewerkstelligt werden kann, nämlich bspw. durch schrägen Anschnitt der zuströmseitigen Rippenenden, Beginn der Verrippung erst weiter hinten im Heizgaszugrohr und/oder in Kombination mit einem besonders gestalteten Füllkörper.

Der Heizungskessel wird nachfolgend anhand der zeichnerischen Darstellung von Ausführungsbeispielen näher erläutert.

Es zeigt schematisch
Fig. 1 einen Längsschnitt durch einen Heizungskessel für den mittleren Leistungsbereich;
Fig. 2 einen Blick in Pfeilrichtung A in den Heizkessel gemäß Fig. 1;
Fig. 3 eine der Fig. 2 entsprechende Darstellung allerdings mit anderer Anordnungsform der Heizgaszugrohre;
Fig. 4 einen Schnitt durch einen Heizungskessel für höhere Leistungsbereiche;
Fig. 5 einen Querschnitt durch den Heizkessel gemäß Fig.4;
Fig. 6 einen Schnitt durch das Heizgaszugrohr;
Fig. 7 einen Querschnitt durch das Heizgaszugrohr im Bereich der Verrippung;
Fig. 8 einen Querschnitt durch das Heizgaszugrohr im Bereich der Verrippung in anderer Ausführungsform;
Fig. 9 perspektivisch das vordere Ende eines zylindrisch noch nicht geschlossenen, aber bereits mit der Rippenfaltung versehenen Blechzuschnittes, aus dem das Innenrohr gebildet wird und
Fig.1o in Außenansicht das Innenrohr in besonderer Ausführungsform

Beim Ausführungsbeispiel des Heizungskessels nach Fig. 1 - 3 handelt es sich um einen solchen für sogenannte mittlere Leistungsbereiche in der Größenordnung von 60 - 1.800 KW. Solche Heizungskessel bestehen aus einem wasserführenden Gehäuse 4, in dem eine Umkehrbrennkammer 3 mit brennerseitiger Umlenk- bzw. Überströmkammer 3ʺ angeordnet ist, von der aus Heizgaszugrohre 1 zu einer Rauchgassammelkammer 12 mit Abzugsanschlußstutzen 11 geführt sind. Wie insbesondere aus Fig. 2 ersichtlich, sind nun diese Heizgaszugrohre 1 mit einem vergleichsweise großen Durchmesser versehen, der beim gezeigten Ausführungsbeispiel und bei einem Brennkammerdurchmesser von ca. 50 cm ca. 10 cm beträgt. Diese Durchmesservergrößerung allein reicht nun nicht aus, um bei entsprechender Rohranzahlreduzierung, die ja wegen des Einbauaufwandes angestrebt wird, den damit verbundenen Übertragungsflächenverlust auszugleichen, sondern die Heizgaszugrohre 1 sind innen, wie ersichtlich, mit Übertragungsflächenvergrößerungen 2 in Form von radial orientierten Längsverrippungen 2ʹ versehen, durch die der Übertragungsflächenverlust wieder voll ausgeglichen ist. Diese Längsverrippungen 2ʹ sind entweder sich axial erstreckende Rippen, es kann sich aber auch um schraubenlinienförmig verwundene Rippen handeln. Vorteilhaft sind die Verrippungen, wie in Fig. 1,9angedeutet, zwecks Gasverwirbelung mit Schlitzen 2ʺ versehen. Die Verrippungen 2ʹ werden im übrigen gemäß Fig. 7,8 als gefalteter, vorgefertigter Einsatz dicht passend in das jeweilige Rohr 16 eingebracht, so daß doppelwandige Rohrelentstehen. Andererseits ist durch die größere Querschnittsbemessung der Heizgaszugrohre die Möglichkeit geschaffen, solche relativ durchmessergroßen Rohre problemlos mit derartigen Übertragungsflächenvergrößerungen auszustatten. Soweit und wie dargestellt zwischen den Enden der Längsrippen zentrische Freiräume 1ʹ verbleiben, sind in diesen rundstabartige Verdrängereinsätze 5 bzw.21 angeordnet, die die durchströmenden Heizgase in den Zwischenräumen zwischen den Längsrippen strömen lassen. Durch die geringere Anzahl dieser Heizgaszugrohre 1 ergibt sich auch nicht mehr ein großes Rohrpaket aus einer Vielzahl von durchmesserkleinen und innen glatten Rohren, das praktisch nur, wie einleitend vorbeschrieben, in einem unter entsprechend größerem Aufwand aufgesetzten Zusatzteil des wasserführenden Gehäuses unterzubringen ist. Wie in den Fig. 2, 3 verdeutlicht, lassen sich bei diesen Ausführungsbeispielen die zylindrische bzw. weitgehend zylindrische Brennkammer und die darüber angeordneten relativ wenigen Heizgaszugrohre vorteilhafterweise ohne weiteres in einem im Querschnitt zylindrischen bzw. ovalförmigen Umschließungsgehäuse unterbringen, was natürlich zweckmäßiger ist, als eine Gehäuseaufgliederung vornehmen zu müssen. Da es bei solchen Heizungskesseln für mittlere Leistungsbereiche in Rücksicht auf die Einbringbarkeit in Aufstellräumen von beträchtlichem Interesse ist, diese in der Breite so schmal wie möglich bauen zu können, wird die Ovalform des Umschließungsgehäuses, wie dargestellt, bevorzugt.

Eine weitere Breitenreduzierung und je nach Anordnung der Heizgaszugrohre ggf. Höhenreduzierung ist mit einer Ausführungsform gemäß Fig. 3 erzielbar, bei der die Brennkammerwand 1o unter Ausschluß ihres Bodenbereiches B, wie dargestellt, an zwei Stellen mit je einer wellenförmigen, in den Brennkammerinnenraum gerichteten Wölbung 13 versehen ist, wobei benachbarte Heizgaszugrohre 1 an den Wölbungsverlauf herangerückt angeordnet sind. Wie ohne weiteres ersichtlich, wird dadurch zwar das Volumen der Brennkammer entwas reduziert, aber nicht die von der Brennkammerwand 10 repräsentierte Übertragungsfläche. Wie ersichtlich, ist eines der Heizgaszugrohre als innen glattes Bypassrohr 8 mit sammelkammerseitig bimetall-betätigbarem Verschluß 9 (siehe Fig. 1) ausgebildet. Das den Verschluß 9, der in der Sammelkammer 1 angeordnet ist, betätigende Bimetall ist so eingestellt bzw. angeordnet, daß der Verschluß im kalten Zustand des Kessels offenbleibt. Beim Start des hier nicht dargestellten Brenners kann also ein Teilstrom der Abgase aus der Brennkammer 3 direkt durch das weniger Widerstand bietende Bypassrohr 8 abströmen, wodurch der Schornstein sofort mit einer höheren Temperatur beaufschlagt und Kondensation im Schornstein vermieden wird. Da durch die Bemessung und Ausbildung der anderen Heizgaszugrohre 1 ausreichend Übertragungsfläche zur Verfügung steht, ist die Anordnung eines derartigen Bypassrohres mit entsprechendem großen Durchmesser ohne weiteres möglich.

Wie aus Fig. 1 ersichtlich, ist die Rückwand 6 des wasserführenden Gehäuses 4 relativ weit vom Boden 7 der Brennkammer 3 distanziert angeordnet. Dadurch müssen die Heizgaszugrohre 1 entsprechend länger bemessen werden, was aber durchaus wünschenswert ist, da damit ein zusätzlicher Übertragungsflächengewinn erzielt werden kann. Allein dieser Längengewinn ersetzt bspw. den Verlust an zusätzlicher Übertragungsfläche im innen glatten Bypassrohr 8.

Der Heizungskessel nach den Fig. 4, 5 ist für größere Leistungsbereiche bestimmt und zwar in der Größenordnung von bspw. 1.800 - 6.000 KW. Der Brennkammerdurchmesser beträgt bei ∼ 2.300 KW ca. 100 cm, wobei die Heizgaszugrohre 1 einen Durchmesser von 13 cm haben. Die für eine solche Brennkammergröße und solche Leistungsbereiche erforderliche Anzahl von Heizgaszugrohren ist zwar trotz entsprechend großen Einzeldurchmessers, wie ersichtlich, relativ groß, d.h. für eine Leistung in der Größenordnung von 2.300 KW müssen hierbei immerhin ca. zwanzig derartiger Heizgaszugrohre im wasserführenden Gehäuse untergebracht werden,aber bei einem Rohrdurchmesser von nur 7 cm und Rohren ohne innere Übertragungsflächenvergrößerung müßten ca. neunzig Rohre vorgesehen und eingeschweißt werden! Bei Anordnung über der Brennkammer wäre die Unterbringung einer derartigen Anzahl nur in einem wie einleitend vorerwähnten zweiteiligen Gehäuse möglich. Aus diesem Grunde sind die Heizgaszugrohre 1 im wasserführenden Gehäuse 4 um die ganze Brennkammer herum angeordnet, was den Vorteil hat, daß das Umschließungsgehäuse im Querschnitt zylindrisch ausgebildet werden kann. Seitliche Wölbungen 13, wie in Fig. 5 gestrichelt angedeutet, könnten jedoch bei einem entsprechenden Heranrücken der Heizgaszugrohre vorgesehen werden, so daß selbst ein solcher Kessel bezüglich seiner Breitenabmessungen reduziert werden könnte.

Nachfolgend wird auf die Detailausbildung eines einzelnen Heizgaszugrohres 2 bezug genommen, wie sie in den Fig. 6 bis 1o dargestellt ist.

Wie aus Fig. 6 erkennbar, in der verschiedene Ausführungsformen zusammengefaßt verdeutlicht sind, ist das Außenrohr 14 mit Abständen 24 in Teilbereichen an das Innenrohr 15 wärmeleitend dicht anliegend ausgebildet, wobei die Ab stände 24 der dicht anliegenden Teilbereiche 23 zur Abströmseite hin größer werdend und die wärmeleitend dicht anliegenden Teilbereiche rundum an das Innenrohr 15anliegend ausgebildet sind. Dabei kann das Innenrohr 15maximal bis zur halben Länge des ganzen Heizgaszugrohres 2 glatt, d.h. ohne Innenverrippung ausgebildet und anschließend mit sich in Längsrichtung erstreckenden Längsrippen 2ʹ versehen sein, die sich radial maximal bis zum Zentrum Z des Heizgaszugrohres 2 erstrecken können, wie in Fig. 7 gestrichelt angedeutet.

Sofern sich das innenberippte Innenrohr 15 bis in den Zuströmbereich 25 erstreckt, werden die Längsrippen 2ʹ in diesem Bereich zur Einströmöffnung 25ʹ hin mit schräg verlaufenden Enden 27 ausgebildet, wie dies ebenfalls in Fig. 6 gestrichelt angedeutet ist. Der hier als Zuströmbereich 25 bezeichnete Innenraum des Heizgaszugrohres kann sich dabei ohne weiteres bis zur halben Länge des ganzen Heizgaszugrohres frei erstrecken. Sofern sich die Längsrippen 2ʹ radial nicht bis zum Zentrum Z erstrecken, wie ebenfalls in den Fig.6 bis 8 dargestellt, ist im Freiraum zwischen den Rippenenden 26 ein Füllkörper 21 angeordnet, dessen zuströmseitiges Teil 21ʹ als schlanker Kegel ausgebildet ist, um damit ebenfalls die Forderung zu erfüllen, daß der Zuströmbereich einen größeren Querschnitt erhält als der sich anschließende Querschnitt im Heizgaszugrohr 2. Einerseits werden dadurch die zuströmenden Heizgase in die Rippenzwischenräume abgedrängt und dort der unmittelbare Wärmeübergang an die Rippen erhöht und andererseits wird der Gesamtwiderstand des Heizgaszugrohes nicht bzw. nicht wesentlich erhöht, da ja im Zuströmbereich des Innenrohres 15 gewissermaßen ein Minus an Strömungswiderstand gewonnen ist. Zweckmäßig kann insbesondere, wenn der Füllkörper erst weiter hinten eingesetzt ist, zuströmseitig am Füllkörper 21 bzw.21ʹ ein Wirbulator 22 in der bspw. dargestellten Form angeordnet sein, mit dem auch der Füllkörper 21 problemlos im Falle beabsichtigter Reinigung aus dem Rohr herausgezogen werden kann.

Der erwähnten Forderung kann, wie erwähnt, auch durch eine glatte, d.h. längsrippenfreie Ausbildung des Innenrohres 15 im Zuströmbereich 25 genügt werden, wie dies ebenfalls aus Fig. 6 ersichtlich ist. An sich könnten dabei der glatte Teil 14 und der mit Längsrippen 2ʹ versehene Teil des Innenrohres 15 aus einem Stück gebildet sein, was jedoch mit einer beträchtlich aufwendigen Fertigungseinrichtung verbunden wäre. Wie dargestellt, sind deshalb der glatte und der mit Längsrippen 2ʹ versehene Teil des Innenrohres 15 als separate Rohrteile 14, 17 ausgebildet, die, sich dicht aneinander anschließend, im Außenrohr 16 eingesetzt sind. Beide Rohrteile 14, 17 können dabei einfach aneinandergestoßen, an ihrer Stoßstelle 18 sich überlappend ausgebildet oder miteinander verschweißt sein.

Das Einbringen des Innenrohres 15 in das Außenrohr 16 ist absolut unproblematisch, da dieses ausreichend Übermaß haben muß und sonst keine bevorzugten Wärmeübergangsleitbrücken an das Außenrohr angepreßt und am Innenrohr zur Anlage gebracht werden können.

Wie insbesondere aus den Fig. 7 bis 9 erkennbar, ist der mit Längsrippen 2ʹversehene Teil des Innenrohres 15 aus einem mit Rippenfaltungen 19 versehenen und zylindrisch gebogenen Blechzuschnitt 2o gebildet. Die einlagigen Endabkröpfungen 28 an beiden Längsrändern des Blechzuschnittes 2o bilden dabei in gegenseitiger Anlage und bei zylindrischem Zusammenschluß des Blechzuschnittes 2o gemeinsam eine Rippe (siehe Fig. 7, 8). Diese Ausführungsform käme natürlich auch dann zur Anwendung, wenn sich die Längsrippen über die ganze Rohrlänge erstreckten.

Wie aus Fig. 7 , 8 ersichtlich, können dabei die Rippen untereinander gleiche oder unterschiedliche Höhen haben und ggf., zumindest teilweise und je nach Innendurchmessergröße, sogar, wie in Fig. 7 gestrichelt angedeutet, bis in den Zentrumsbereich (dies dann natürlich ohne Anordnung eines Füllkörpers) des Innenrohres 15 reichen. Die Herstellung solcher Rippen ist absolut unproblematisch, da das Innenrohr 15, wie erwähnt, bevorzugt aus einem Blechzuschnitt 2o gebildet wird, der einer solchen Verformung ohne weiteres auf geeigneten Vorrichtungen zugänglich ist.

Ebenfalls auf einer geeigneten Vorrichtung kann dann das zylindrisch geschlossene Blechrohr mit den Längsrippen 2ʹ in sich verdrillt werden, so daß die Längsrippen 2ʹ wie in Fig.1o angedeutet, einen schraubenlinienförmigen Verlauf erhalten.

Wie ebenfalls aus Fig. 6 erkennbar, ist das Außenrohr 16 zuströmseitig über einen größeren Teilbereich am glatten Rohrteil 14 des Innenrohres 15 anliegend ausgebildet, d.h., dort sind keine schlecht wärmeleitenden Hohlräume vorhanden, sondern in diesem Bereich des glatten Innenrohres 15 liegt eine sich über diesen ganzen Bereich 29 erstreckende Wärmeleitbrücke vor, wobei dann die in Strömungsrichtung folgenden Wärmeleitbrücken kleiner bzw. die Abstände dieser Wärmeleitbrücken größer werden.
In Fig.6 ist noch eine andere Ausführungsform mit enthalten, die gegenüber der bisher beschriebenen sogar noch günstiger ist. Hierbei können sich nämlich die Längsrippen 2ʹbis in den Einströmbereich 25 erstrecken, wobei zwecks Vermeidung einer Rippenverzunderung und Erzielung einer Querschnittsvergrößerung die Rippenhöhe zur Zuströmöffnung 25ʹ hin, wie gestrichelt angedeutet, vorteilhaft abnehmend bemessen sein kann. Der Füllkörper 21 kann sich dabei ebenfalls bis in diesen Bereich 29 erstrecken, ist dabei aber mindestens in diesem Bereich in Form eines schlanken Kegels 21ʹ ausgebildet, wodurch den einströmenden, sehr heißen Heizgasen ein größeres Volumen zur Verfügung steht.

## Patentansprüche

1. Heizungskessel, bestehend aus einem wasserführenden Gehäuse, in dem eine Brennkammer mit mindestens einem Überleitungsraum angeordnet ist, von dem aus mehrere Heizgaszugrohre zu einer Rauchgassammelkammer mit Abzugsanschlußstutzen geführt sind, **dadurch gekennzeichnet,** daß der Durchmesser der Heizgaszugrohre (1) 7 - 16 cm, vorzugsweise 9 - 13 cm, beträgt und die Rohre (1) innen Übertragungsflächenvergrößerungen (2) in Form von radial orientierten, sich gerade erstreckenden oder schraubenlinienförmig verwundenen Längsverrippungen (2ʹ) aufweisen, wobei die Rohre (1) um oder teilweise um und über oder über der Brennkammer (3) angeordnet sind.

2. Heizungskessel, inshesondere nach Anspruch 1,
**dadurch gekennzeichnet,** daß die Heizgaszugrohre(1) aus einem Innenrohr(15) und einem Außenrohr(16) gebildet sind, wobei das Innenrohr(15) mindestens über den größeren Teil seiner Länge mit sich in Längsrichtung erstreckenden Längsrippen (2ʹ)versehen ist, die bezüglich ihrer Höhe (H) maximal bis zum Zentrum (Z) des Zugrohres (1) erstreckt sind oder daß bei geringerer Höhe (H) im Freiraum zwischen den Rippenenden (26) ein Füllkörper (21,21ʹ ) angeordnet ist ;
daß im Zuströmbereich (25) des Heizgaszugrohres (1) der freie Strömungsquerschnitt bei gieichbleibendem Querschnitt des äußeren Rohres (16)größer bemessen ist als der sich daran anschließende Strömungsquerschnitt des Heizgaszugrohres (1) und daß der mit Längsrippen (2ʹ) versehene Teil des Innenrohres (15)aus einem mit Rippenfaltungen (19)versehenen und zylindrisch gebogenen Blechzuschnitt (2o)gebildet ist.

3. Heizkessel nach Anspruch 2, **dadurch gekennzeichnet,** daß die Längsrippen (2ʹ) im Zuströmbereich (25) zur Einströmöffnung (25ʹ) hin mit schräg abgeschnittenen Enden (27) versehen sind.

4. Heizkessel nach Anspruch 2 oder 3 , dadurch gekennzeichnet, daß mindestens der im Zuströmbereich (25) angeordnete Teil (21ʹ) des Füllkörpers (21) kegelförmig zugespitzt ausgebildet ist.

5. Heizkessel nach Anspruch 2, **dadurch gekennzeichnet,** daß im Zuströmbereich (25) das Innenrohr (15)als rippenfreies Rohrteil (14)ausgebildet ist.

6. Heizkessel nach Anspruch 5 , **dadurch gekennzeichnet,** daß der glatte und der mit Längsrippen (2ʹ)versehene Teil des Innenrohres (15)als separate Rohrteile(14, 17)ausgebildet und sich aneinander anschließend im Außenrohr (16)eingesetzt sind.

7. Heizkessel nach einem der Ansprüche 2 bis 6, **dadurch gekennzeichnet,** daß zwischen zwei Längsrippen (2ʹ)mit maximaler Höhe mindestens eine Längsrippe (2‴)mit reduzierter Höhe angeordnet ist.

8. Heizkessel nach einem der Ansprüche 1 bis 7, **dadurch gekennzeichnet,** daß die Heizgaszugrohre (1) bei entsprechender Distanz der Gehäuserückwand (6) zum Brennkammerboden (7) mindestens um das Ein- bis Zweifache ihres Rohrdurchmessers länger gehalten sind als die Brennkammer (3, 3ʹ).

9. Heizkessel nach einem der Ansprüche 1 bis 8, **dadurch gekennzeichnet,** daß in den Freiräumen zwischen den Enden der in den Rohren (1) angeordneten Übertragungsflächenvergrößerungen (2) stabförmige Gasverdrängungseinsätze (5) angeordnet sind.

1o . Heizkessel nach einem der Ansprüche 1 bis 9, **dadurch gekennzeichnet,** daß eines der Heizgaszugrohre als innen glattes Bypassrohr (8) mit sammelkammerseitig bimetall-betätigbarem Verschluß (9) ausgebildet ist.

11 . Heizkessel nach einem der Ansprüche 1 bis 1o, **dadurch gekennzeichnet,** daß die Brennkammerwand (10) unter Ausschluß ihres Bodenbereiches (B) mindestens an einer Stelle mit einer wellenförmigen, in den Brennkammerinnenraum gerichteten Wölbung (11) versehen ist und benachbarte Heizgaszugrohre (1) an den Wölbungsverlauf herangerückt angeordnet sind.

12 . Heizkessel nach einem der Ansprüche 1 bis 11, **dadurch gekennzeichnet,** daß die gefalteten Längsverrippungen (2ʹ) mit Verwirbelungsschlitzen (2ʺ) versehen sind.

13 . Heizkessel nach Anspruch 1 und 12, **dadurch gekennzeichnet,** daß der Blechzuschnitt(2o) für die Ausbildung des zu faltenden inneren Rohres(15) mit vorgestanzten Verwirbellungsschlitzen(2ʺ) versehen ist, die senkrecht zur Längserstreckung des Blechzuschnittes(2o) angeordnet sind.
